# DEMANDE DE BREVET EUROPEEN

(11) **EP 0 560 034 A1**
(43) Date de publication de la demande: **15.09.1993**
(21) Numéro de dépôt: 93101275.1
(22) Date de dépôt: 28.01.1993
(51) Int. Cl.: A63C 9/00

(54) **Dispositif d'assemblage d'un accessoire sur un ski**

(30) Priorité: 12.03.1992 FR 9203182
(71) Demandeur: Salomon S.A., F-74370 Metz-Tessy (FR)
(72) Inventeur: Vittali, Hervé, F-74130 Bonneville (FR); Reynier, Jean-Pierre, F-74150 Rumilly (FR)

(57) **Abrégé**

L'invention concerne un dispositif d'assemblage d'un accessoire sur un ski. L'accessoire présente un socle (13) destiné à être posé sur la surface du ski, et au moins un orifice (7) pour recevoir une vis d'assemblage (1). L'orifice et la vis coopèrent de telle façon que lorsque le socle (13) est présenté sur le ski, la vis soit maintenue dans son orifice, avec la pointe en saillie sous la surface du socle. Le dispositif est caractérisé en ce que la vis présente à son extrémité inférieure une partie filetée (4) de diamètre hors tout (D) et de longueur (L), puis entre cette partie filetée (4) et la tête (2) de vis une partie lisse (3) de diamètre (D') inférieur au diamètre (D), et de longueur (L'), et que l'orifice (7) du socle présente dans sa partie supérieure une partie cylindrique de révolution (9) de diamètre compris entre (D) et (D'), et de hauteur (H') nettement inférieure à (L'), et au dessous une partie (10) de dimension en section par un plan horizontal supérieures au diamètre (D), et de hauteur inférieure à (L).

L'application est l'assemblage d'accessoires sur des skis.

## Description

L'invention concerne un dispositif d'assemblage d'un accessoire sur un ski. Par exemple, l'invention concerne un dispositif pour l'assemblage d'un élément de fixation sur un ski, notamment un ski alpin ou un ski de fond.

De façon usuelle, les accessoires sont assemblés sur un ski au moyen de vis. Généralement, le ski est préalablement percé de trous dont l'entre-axe correspond à l'entre-axe des vis qui servent à assembler l'accessoire considéré. L'accessoire est mis en position sur le ski, puis les vis sont serrées une à une.

Autrefois, les vis se trouvaient conditionnées séparément des éléments de fixation. Le détaillant devait alors ouvrir le sachet de vis, puis mettre en place dans leur orifice respectif, et visser une par une les différentes vis. On peut ajouter que le positionnement de l'élément de fixation sur le ski, c'est-à-dire la mise en coïncidence des orifices de l'élément de fixation avec les trous pré-percés dans le ski n'était pas facile, car cette opération se faisait en aveugle, par tâtonnement.

Il est connu, d'après la demande de brevet français n° 2 208 692, une technique d'assemblage selon laquelle les vis sont maintenues en position prête à être vissées, dans le socle de l'élément de fixation, par un organe de maintien déformable qui les maintient fermement en position. Pour faciliter la mise en place de l'élément de fixation sur le ski, les vis sont maintenues avec la pointe qui fait saillie sous la surface inférieure de l'élément de fixation. Lorsque la position de l'élément de fixation sur le ski correspond à la position définie par les trous pré-percés dans le ski, les pointes de vis tombent dans les trous, ce qui est facilement sensible.

La technique décrite dans cette demande de brevet nécessite la mise en oeuvre de un ou plusieurs organes de maintien élastiquement déformables, il s'agit, par exemple, d'une plaquette interface qui est intercalée entre la surface inférieure de l'élément de fixation et la surface supérieure du ski, ou bien de douilles déformables encastrées dans les orifices de l'élément de fixation.

Cette technique peut être également utilisée sans organe de maintien additionnel. Chaque vis est alors maintenue par la paroi elle-même de l'orifice du socle. Le socle peut être réalisé en une matière déformable, par exemple une matière plastique, ou une matière non déformable, par exemple un alliage à base de métal.

Le problème qui se pose alors est de réaliser avec précision la mise en place de chaque vis dans son orifice, de façon à ce qu'une longueur bien définie de la vis fasse saillie sous la surface inférieure de l'élément de fixation, dans le but de faciliter la mise en place de cet élément sur le ski.

En effet, comme la vis est engagée à force dans son orifice, il est difficile, sur la chaîne de fabrication, de la positionner avec précision, avec la pointe qui fait saillie sous la surface inférieure de l'élément de fixation, et la tête qui est surélevée par rapport à son logement.

Cette contrainte pose des problèmes sur la chaîne de fabrication elle-même, où l'élément de fixation doit être immobilisé complètement par son socle, de façon à simuler un déclenchement, et à contrôler son fonctionnement. Une mise en place imprécise des vis peut alors gêner l'opération des éléments qui immobilisent le socle.

En outre, lors du montage de l'élément de fixation sur le ski, si la vis n'est pas assez engagée dans son orifice, et ne fait pas saillie de façon suffisante, la mise en place de l'élément de fixation sur le ski se fera comme auparavant à tâtons, et nécessitera du temps pour le détaillant. Si la longueur de la vis qui fait saillie sous la surface inférieure de l'élément de fixation est excessive, alors on risque de briser le socle de l'élément de fixation au moment du vissage, car une telle vis retient localement le socle surélevé par rapport à la surface supérieure du ski, alors que les autres vis, lorsqu'elles sont vissées, tendent au contraire à plaquer le socle contre la surface supérieure du ski.

Un des buts de la présente invention est de proposer un dispositif d'assemblage d'un accessoire sur un ski qui permette de définir avec précision, et de manière répétitive, la longueur de la vis qui fait saillie sous la surface inférieure du ski.

Un autre but de la présente invention est de proposer un dispositif d'assemblage qui réduit le risque de briser des socles lors du vissage successif des différentes vis.

Un autre but de l'invention est de proposer un dispositif d'assemblage qui soit compatible avec différents types de socle, c'est-à-dire des socles monobloc, ou bien des socles complexes comprenant une embase de fixation et une plaquette interface située sous cette embase.

D'autres buts et avantages de l'invention apparaîtront au cours de la description qui va suivre, cette description étant toutefois donnée à titre indicatif et non limitatif.

Le dispositif de l'assemblage selon l'invention est destiné à l'assemblage d'un accessoire sur un ski, l'accessoire présentant un socle destiné à être posé sur la surface du ski, avec au moins un orifice pour recevoir une vis d'assemblage au ski, l'orifice et la vis coopérant par des moyens de prépositionnement de la vis, de telle façon que lorsque le socle est présenté sur le ski, la vis soit maintenue dans son orifice avec la pointe de la vis en saillie sous la surface du socle d'une longueur l, pour s'engager dans le trou d'assemblage du ski. Il est caractérisé par le fait que la vis présente à son extrémité inférieure une partie filetée de diamètre hors tout D' et de longueur L, puis entre cette partie filetée et la tête de vis une partie lisse de diamètre D' inférieur au diamètre D et de longueur L', et que l'orifice du socle présente dans sa partie supérieure une partie cylindrique de révolution de diamètre compris entre D et D', de hauteur H' inférieure à L', et au dessous, une partie de dimensions supérieures au diamètre D, et de hauteur (L-l).

L'invention sera mieux comprise en se référant à la description ci-dessous, ainsi qu'aux dessins en annexe qui en font partie intégrante.

La figure 1 représente en vue de côté une vis du dispositif d'assemblage, selon une première mise en oeuvre non limitative de l'invention.

La figure 2 représente en coupe transversale un orifice qui est destiné à coopérer avec la vis de la figure 1.

La figure 3 représente la vis dans son orifice en position basse.

La figure 4 représente la vis dans son orifice en position haute.

La figure 5 illustre l'intégration du dispositif d'assemblage à l'embase d'un élément de fixation.

La figure 6 représente l'embase de fixation de la figure 5 en position sur un ski.

La figure 7 illustre une variante de réalisation.

Dans la figure 1, on a représenté une vis 1, qui présente une tête 2, et un corps. La tête 2 est de tout type approprié, dans l'exemple illustré, la tête est de type fraisé. Le corps de la vis présente une partie supérieure 3 lisse, cylindrique de révolution, et en dessous, une partie filetée 4. On a repéré en "L", la longueur de la partie filetée 4, et en "l", la longueur de la partie filetée, au niveau de la pointe 5 de la vis, qui fera salle sous la surface inférieure de l'accessoire. On a repéré également en L'la longueur de la partie lisse 3. Un diamètre hors tout D de la partie filetée 4 est supérieur au diamètre D' de la partie lisse 3, de façon à ce qu'entre les deux parties 3 et 4, il y ait une sorte d'épaulement 6.

On a obtenu de bons résultats avec une différence de diamètre supérieure à 0,3 millimètre, et notamment une différence de diamètre sensiblement égale à 0,5 millimètre.

La figure 2 représente en coupe par un plan transversal et vertical l'orifice 7 du socle 13 d'un accessoire, qui est destiné à coopérer avec la vis 1. L'orifice 7 présente de haut en bas un logement fraisé 8 destiné à coopérer avec la tête 2, puis, une partie cylindrique de révolution 9, dont le diamètre est compris entre les diamètres D et D' des parties 3 et 4 de la vis 1, et dont la hauteur repérée par H' est nettement inférieure à la longueur L' de la partie lisse 3. En dessous, l'orifice 7 présente une partie 10 dont les dimensions, en section par un plan horizontal, sont supérieures à celle de la partie 9, et également supérieures au diamètre D de la partie filetée 4. Les deux parties 9 et 10 sont ainsi délimitées par un épaulement 11. La hauteur de la partie 10, repérée par "H", est inférieure à la longueur L de la partie filetée de la vis, et elle est égale à cette longueur L diminuée de la longueur l de la pointe de vis qui fera saillie sous la surface inférieure 12 du socle 13.

Le diamètre de la partie 9 de l'orifice 7 dépend de la nature déformable ou non déformable du socle 13. Ce diamètre est toujours supérieur au diamètre D' de la partie lisse 3. Si le socle est réalisé en un matériau déformable, par exemple une matière plastique, le diamètre de la partie 9 peut être égal ou très légèrement inférieur ou supérieur au diamètre hors tout D de la partie filetée 4. Si le socle est réalisé en une matière non déformable, par exemple un alliage d'aluminium, le diamètre de la partie 9 est égal ou très légèrement supérieur au diamètre hors tout D de la partie filetée 4.

De cette façon, la vis 1 peut être engagée à force dans l'orifice 7, afin que la partie filetée 4 traverse totalement la partie 9 de l'orifice 7. Ce mouvement peut être réalisé par une translation verticale de la vis 1 le long de l'axe longitudinal de l'orifice 7, ou par une rotation, ou par un mouvement combiné de translation et de rotation.

Cet engagement a pour effet de faire descendre la partie filetée 4 de la vis 1 dans la partie 10 de l'orifice 7.

Etant donné que le diamètre D' de la partie 3 est inférieur au diamètre de la partie 9 de l'orifice, la vis peut alors coulisser selon l'axe longitudinal de l'orifice 7, sur une amplitude égale à (L'-H').

Etant donné, par ailleurs, que le diamètre D de la partie filetée est très voisin du diamètre de la partie 9, la vis ne peut pas se dégager d'elle-même hors de l'orifice 7; il faut, le cas échéant, la dégager à force.

La figure 3 et 4 représentent les deux positions extrêmes de la vis dans son orifice 7. Dans la figure 3, la vis 1 se trouve en position basse, avec sa tête 2 en appui dans son logement 8. Dans cette position, toute la longueur de la vis 1 qui fait saillie sous la surface inférieure 12 du socle 13 est de préférence filetée. En d'autres termes, la longueur L' de la partie lisse 3 de la vis est inférieure, et de préférence nettement inférieure à la hauteur totale (H+H') de l'orifice 7.

La figure 4 présente la vis 1 dans sa position haute. Dans cette position, l'épaulement 6 entre les zones filetées lisses de la vis 2 est au contact de l'épaulement 11 entre les parties 9 et 10 de l'orifice 7. La vis fait saillie sous la surface inférieure 12 du socle 13 sur une longueur l, et la tête 2 de la vis est largement dégagée de son siège 8.

Etant donné qu'il y a un ajustement serré entre le diamètre de la partie 9 de l'orifice 7, et le diamètre D hors tout de la partie filetée 4 de la vis, il y a très peu de risques pour que, dans cette position, la vis se dégage elle-même de son orifice 7.

Le passage de la vis 1 d'une position à l'autre se fait très facilement, de façon naturelle, et par exemple par simple gravité. Le passage de la position basse à la position haute de la vis peut se faire également simplement en posant l'élément de fixation, ou l'accessoire, sur un support tel qu'un ski schématisé en 16.

La longueur l de la vis qui fait saillie sous la surface inférieure 12 du socle 13 dépend de la position de l'épaulement 6 de la vis, par rapport à l'épaulement 11 de l'orifice.

En d'autres termes, la vis est retenue dans l'orifice 7, vers le haut, par la venue en butée de l'épaulement 6 de la vis contre l'épaulement 11 de l'orifice. Etant donné que le diamètre D de la partie filetée 4 de la vis est ajusté par rapport au diamètre de la partie 10 de l'orifice 7, la vis ne peut pas remonter plus haut d'elle-même dans l'orifice 7.

Ce sont donc des moyens de butée mécanique qui déterminent la longueur l de la vis qui fait saillie sous la surface inférieure de l'accessoire. Cette longueur l ne dépend pas de la manière dont la vis a été introduite dans son logement.

Cette longueur l est donc maîtrisée avec précision pour chacune des vis, et de façon répétitive. Comme cela sera décrit ultérieurement, on peut utiliser des vis avec des longueur l différentes pour améliorer les conditions du serrage.

On a obtenu de bons résultats avec des vis dont la partie en saillie était comprise entre 1,5 et 3 millimètres, de préférence de l'ordre de 2,5 millimètres.

Les figures 5 et 6 représentent en vue de côté, et en coupe partielle, l'embase 15 d'un élément de fixation de ski alpin. Pour ne pas compliquer la figure, seule l'embase de cet élément de fixation est représentée. L'embase 15 est destinée à être assemblée sur un ski 16 par des vis 17 et 18 semblables à la vis 1, qui sont engagées dans des orifices 19 et 20, semblables aux orifices 7 précédemment décrits.

Il est visible dans cette figure que, selon l'épaisseur de l'embase, au niveau des orifices 19 et 20, les longueurs L et L' des vis 17 et 18, et les hauteurs H et H' des orifices 19 et 20 peuvent être différentes d'une vis à l'autre.

La figure 5 représente les vis 17 et 18 dans leurs positions basses. Dans la figure 6, l'embase 15 est posée sur un ski 16, dans lequel des trous pré-percés 21 et 22 ont été réalisés. Ainsi que cela est visible dans cette figure, la mise en place de l'élément de fixation sur le ski est facilitée par l'engagement des pointes de vis 17 et 18 dans les orifices 21 et 22.

Selon un mode préférentiel de réalisation, la longueur l de la partie filetée d'une vis qui fait saillie sous la surface inférieure du socle, ou de l'embase, est variable d'une vis à l'autre, et elle décroît avec l'ordre de serrage des vis. De cette façon, les vis qui ne sont pas encore vissées ne font qu'un obstacle limité et décroissant au plaquage de l'embase 15 contre la surface du ski, qui est forcé par le vissage des premières vis.

On a obtenu de bons résultats avec une longueur l comprise entre 1,5 et 3 millimètres, et de préférence comprise entre 1,5 et 2,5 millimètres.

La figure 7 représente une variante de réalisation, selon laquelle le socle de l'accessoire est complexe, et où il est constitué par l'embase 15, et une plaquette 23 qui est fixée à l'embase 15 sous sa surface inférieure. Dans ce cas, la plaquette 23 présente des orifices pour le passage des vis qui présentent les mêmes dimensions ou des dimensions supérieures à celle de la partie 10 des orifices 7 précédemment décrits, c'est-à-dire dont les dimensions prises dans une section horizontale sont largement supérieures au diamètre D de la partie filetée 4 des vis. En outre, les longueurs L et L' des parties filetées et lisse des vis tiennent compte de l'épaisseur de la plaquette 23.

Naturellement, la présente description n'est donnée qu'à titre indicatif, et l'on pourrait adopter d'autres mises en oeuvre de l'invention sans pour autant sortie du cadre de celle-ci. En particulier, il va de soi que l'invention peut être généralisée à l'assemblage d'un accessoire de tout type sur un ski de toute nature.

Egalement, la partie lisse 3 des vis pourrait être tronconique, au lieu d'être cylindrique de révolution, de même que la partie 9 de l'orifice 7. En d'autres termes, la partie 3 de la vis pourrait présenter un diamètre décroissant de la tête de la vis vers la partie filetée 4. De façon complémentaire, la partie 9 pourrait présenter un diamètre décroissant de haut en bas de façon que le diamètre minimum de cette partie 9 se trouve à proximité de la partie 10. Lorsque la vis est en position basse, une section transversale de la vis présente un diamètre inférieur ou égal à celui de l'orifice 9.

Par ailleurs, on peut ajouter que la technique de mise en position des vis qui a été décrite pourrait être appliquée à une partie seulement des vis d'assemblage de l'accessoire.

L'autre partie pourrait être pré-positionnée selon une technique déjà connue, c'est-à-dire que ces vis pourraient être fermement maintenues dans leur orifice respectif avec la pointe légèrement en salle, ou bien à fleur de la surface inférieure de l'accessoire.

## Revendications

1. Dispositif d'assemblage d'un accessoire sur un ski au moyen d'au moins une vis, l'accessoire présentant un socle (13) destiné à être posé sur la surface du ski (16), avec au moins un orifice (7,19,20) pour recevoir une vis (1,17,18) d'assemblage au ski, l'orifice et la vis coopérant par des moyens de prépositionnement de la vis de telle façon que lorsque le socle est présenté sur le ski, la vis soit maintenue dans son orifice avec la pointe (5) de la vis en saillie sous la surface (12) du socle d'une longueur (l) pour s'engager dans le trou (21,22) d'assemblage du ski, caractérisé par le fait que la vis (1) présente à son extrémité inférieure une partie filetée (4) de diamètre hors tout (D) et de longueur (L), puis entre cette partie filetée et la tête de vis (2) une partie lisse (3) de diamètre (D') inférieur au diamètre (D) et de longueur (L'), et que l'orifice (7) du socle présente dans sa partie supérieure une partie (9) de diamètre minimum compris entre (D) et (D'), de hauteur (H') nettement inférieure à (L'), et au dessous, une partie (10) de dimensions supérieures au diamètre (D), et de hauteur (L-l).

2. Dispositif selon la revendication 1, caractérisé par le fait que le diamètre de la partie supérieure (9) de l'orifice (7) est légèrement inférieur au diamètre hors tout (D) de la partie filetée (4) de la vis (1).

3. Dispositif selon la revendication 1, caractérisé par le fait que la partie supérieure (9) cylindrique de révolution de l'orifice (7) présente un diamètre égal au diamètre (D) hors tout de la partie filetée (3) de la vis (1).

4. Dispositif selon la revendication 1, caractérisé par le fait que la vis (1) présente entre sa partie filetée (3) et dans sa partie lisse (4) une différence de diamètres supérieure à 0,3 millimètres.

5. Dispositif selon la revendication 1, caractérisé par le fait que la partie 9 de l'orifice 7 est tronconique et que le diamètre minimum se situe à proximité de la partie 10 de l'orifice.

6. Dispositif selon la revendication 1, pour un accessoire (15) présentant plus de deux vis d'assemblage (17,18) réparties en différents endroits vers l'avant du socle, caractérisé par le fait que la longueur (h) dont la vis (17,18) fait saillie lorsque la partie filetée (4) vient en butée contre l'épaulement (11) de l'orifice du socle, est variable d'une vis à l'autre.

7. Dispositif selon la revendication 6, caractérisé par le fait que la longueur (h) varie de façon décroissante avec l'ordre de serrage des vis.

8. Dispositif selon la revendication 1, caractérisé par le fait que le socle (13) comprend uniquement l'embase (15) de l'accessoire.

9. Dispositif selon la revendication 1, caractérisé par le fait que le socle comprend l'embase (15) de l'accessoire, et une plaquette interface (18) fixée à l'embase (15), sous sa surface inférieure.
